# EUROPÄISCHE PATENTSCHRIFT

(11) **EP 3 366 849 B1**
(45) Veröffentlichungstag und Bekanntmachung des Hinweises auf die Patenterteilung: **24.11.2021**
(21) Anmeldenummer: 18153563.4
(22) Anmeldetag: 26.01.2018
(51) Int. Cl.: E03B 7/04, E03C 1/04, E03C 1/044

(54) **HAUSHALTSGERÄT ZUR AUSGABE VON FLÜSSIGKEIT MIT EINER ABLASSLEITUNG**
HOUSEHOLD APPLIANCE FOR DISPENSING LIQUID WITH A DISCHARGE CONDUIT
APPAREIL ÉLECTROMÉNAGER DESTINÉ À LA DISTRIBUTION DE LIQUIDE AU MOYEN D'UNE CONDUITE D'ÉVACUATION

(30) Priorität: 27.02.2017 DE 102017203109
(43) Veröffentlichungstag der Anmeldung: 29.08.2018
(73) Patentinhaber: BSH Hausgeräte GmbH, 81739 München (DE)
(72) Erfinder: Englisch, Christian, 83324 Ruhpolding (DE); Loser, Florian, 83022 Rosenheim (DE); Schneiderbauer, Gottfried, 84553 Halsbach (DE)

(56) Entgegenhaltungen:
- EP-A1- 2 472 150
- EP-A1- 2 604 760
- EP-A1- 2 672 027
- WO-A1-94/20784
- WO-A1-2009/035319
- WO-A1-2014/190994
- US-A1- 2016 326 729

## Beschreibung

Die Erfindung betrifft ein Haushaltsgerät zur Ausgabe von Flüssigkeit gemäß dem Oberbegriff von Anspruch 1.

Die WO 2014/190994 A1 beschreibt ein Wasserausgabesystem mit einem Wasserhahn und einer Mischbatterie.

Die WO 94/20784 A1 beschreibt einen Wasserhahn mit einer Leitung für gekühltes Wasser und einer Leitung für heißes Wasser, welche separat voneinander zu einem Auslass des Wasserhahns geführt sind.

Ein Aufbereitungssystem für Flüssigkeit, welches in einem Haushalt eingesetzt ist, ist aus dem Stand der Technik bekannt. In dem Zusammenhang sind in weiterer Spezifikation Sanitärarmaturen als Ausgabeeinheiten für die Flüssigkeit bekannt. So ist aus der DE 10 2013 002 857 A1 eine derartige Sanitärarmatur zum Zapfen von Wasser bekannt. Dort ist in einer weiteren Ausgestaltung auch bekannt, dass zu diesem Haushaltsgerät neben der Sanitärarmatur auch ein Boiler zugehörig ist. Mit diesem kann Heißwasser zur Verfügung gestellt werden, welches temperaturmäßig deutlich wärmer ist als üblicherweise über eine Warmwasserleitung, welche mit dem geräteexternen Wassernetz verbunden ist, und welches über diese Sanitärarmatur beziehungsweise den Wasserhahn ausgegeben werden kann. Das dortige Gerät weist eine Wasserauslaufleitung auf, welche mit dem Schließen eines Ventilelements mit einem Unterdruck beaufschlagbar ist. Mittels dieses Unterdrucks wird das in der Wasserauslaufleitung befindliche Wasser zumindest teilweise entgegen der Ausströmrichtung in einen Wasserspeicher gesaugt. Aufgrund der dortigen gekrümmten Geometrie, insbesondere einer Schwanenhalsgeometrie, der Sanitärarmatur wird dort bei diesem Rücksaugvorgang über einen Leitungsunterbrecher an dem Maximum dieser Schwanenhalskrümmung eine Unterbrechung erzeugt, sodass derjenige Teil des Restwassers in der Wasserauslaufleitung, der sich bis zu einer Ausgabeöffnung in dieser Sanitärarmatur befindet, über diese Ausgabeöffnung explizit abgelassen wird und derjenige Teil, der sich stromaufwärts dieses Leitungsunterbrechers befindet, wird in den Wasserspeicher, nämlich den Boiler, zurückgesaugt. Es wird also über eine einzige Leitung, nämlich die Wasserauslaufleitung, sowohl das gezielte Zuführen des heißen Wassers bis zur Ausgabeöffnung der Sanitärarmatur hin durchgeführt als auch über diese einzige Wasserauslaufleitung dann das Abführen des darin verbliebenen restlichen Wassers nach einem Ausgabeprozess durchgeführt. Die Rückführung dieses nicht mehr benötigten und nicht mehr ausgegebenen Wassers von der Leitung in den Boiler weist Nachteile dahingehend auf, dass einerseits dieses dann bereits abgekühlte Wasser wieder aufgewärmt werden muss beziehungsweise das in dem Boiler befindliche Wasser abkühlt. Andererseits ist durch eine derartige Rückführung ein aufwendiger Prozess erforderlich, der insbesondere diesen spezifischen Leitungsunterbrecher an spezifischer Position benötigt. Ein weiterer wesentlicher Nachteil ist jedoch darin zu sehen, dass auch noch ein gewisser Anteil dieses restlichen Wassers über die Ausgabeöffnung der Sanitärarmatur ausläuft, sodass hier für einen Nutzer die Situation entstehen kann, dass ihm relativ heißes Wasser über die Hände laufen kann. Andererseits kann auch durch beispielsweise dieses Auströpfeln oder Auslaufen in einem kleinen Rinnsal der Eindruck einer nicht mehr voll funktionsfähigen Sanitärarmatur bei einem Nutzer entstehen, da nach dem Beenden eines Ausgabeprozesses ein derartiges Auslaufen erfolgt, was auch einen undichten und qualitativ nachteiligen Eindruck erweckt.

Darüber hinaus ist aus der DE 10 2008 006 255 A1 eine Vorrichtung zur Abgabe von Wasser bekannt. Auch dort weist die Vorrichtung als Ausgabeeinheit einen Armaturenkörper auf, der eine Sanitärarmatur und somit einen Wasserhahn darstellt. Bei der dortigen Ausführung ist der Armaturenkörper mit einem geräteexternen Wassernetz verbunden. Diese Anschlussvorrichtung weist eine Kaltwasserleitung und eine Warmwasserleitung auf. Zwischen einer Ausgabeöffnung des Armaturenkörpers und diesen beiden Zuleitungen ist ein Mischventil angeordnet, um gegebenenfalls auch ein Mischen des Wassers aus der Kaltwasserzuleitung und der Warmwasserzuleitung zu ermöglichen.

Separat dazu weist die Vorrichtung in einem Ausführungsbeispiel ein Heißwassersystem auf, welches einen Boiler aufweist. Der Boiler ist über eine separate Leitungseinheit, in der ebenfalls ein Ventil angeordnet ist, mit dem Armaturenkörper und insbesondere der dortigen Ausgabeeinheit verbunden. Die Leitungseinheit ist völlig getrennt und separat zu dieser Ausgabeöffnung geführt und steht somit in keiner Verbindung mit derjenigen Leitung, die von dem Mischventil zur Ausgabeöffnung des Armaturenkörpers führt. Die Funktionalität dieser Vorrichtung bezüglich der Erzeugung unterschiedlich gemischter und/oder unterschiedlich temperierter Flüssigkeiten, die ausgegeben werden können, ist dadurch eingeschränkt.

Es ist Aufgabe der vorliegenden Erfindung, ein Haushaltsgerät zur Ausgabe von Flüssigkeiten beziehungsweise ein Flüssigkeitsaufbereitungssystem für den Haushalt zu schaffen, bei welchem das Ablassen von restlicher Mischflüssigkeit verbessert ist.

Diese Aufgabe wird durch Haushaltsgeräte gemäß dem unabhängigen Anspruch gelöst.

Die Erfindung betrifft ein Haushaltsgerät zur Ausgabe von Flüssigkeit. Das Haushaltsgerät weist eine Ausgabeeinheit zum Ausgeben der Flüssigkeit auf. Diese Ausgabeeinheit ist eine Sanitärarmatur. Das Haushaltsgerät weist darüber hinaus eine Anschlussvorrichtung zum Anschließen des Haushaltsgeräts an ein geräteexternes Wassernetz auf. Das Haushaltsgerät weist darüber hinaus ein zur Anschlussvorrichtung separates Wassertemperierungssystem auf. Mit dem Wassertemperierungssystem ist ein von dem geräteexternen Wassernetz dem Wassertemperierungssystem zugeführtes Wasser individuell temperierbar. Das Wassertemperierungssystem weist eine Leitungseinheit auf, mit welcher das Wassertemperierungssystem mit der Ausgabeeinheit verbunden ist. Darüber hinaus weist das Wassertemperierungssystem eine zu dieser Leitungseinheit separate Leitungseinrichtung auf, mit welcher das Wasser des geräteexternen Wassernetzes, insbesondere ohne über das Wassertemperierungssystem geleitet zu werden, direkt von der Anschlussvorrichtung zu der Ausgabeeinheit leitbar ist. Das Wassertemperierungssystem ist an eine Leitung der Ausgabeeinheit mündend, welche zum Leiten einer temperiertes Wasser aus dem Wassertemperierungssystem aufweisenden Flüssigkeit angeordnet ist. Von der Leitung zweigt eine zu dieser Leitung separate Ablassleitung zum Ablassen der nach einem Ausgabevorgang der Flüssigkeit in der Leitung verbliebenen restlichen Flüssigkeit ab. Die Leitung ist eine Mischleitung.

Erfindungsgemäß ist die Leitung, an der die Ablassleitung mündet, die Mischleitung. Dies bedeutet, dass sie so im Haushaltsgerät angeordnet bzw. angeschlossen ist, dass auch eine Mischflüssigkeit darin leitbar ist, insbesondere zur Ausgabeöffnung der Ausgabeeinheit direkt leitbar ist. Die Mischflüssigkeit kann aus zumindest zwei separaten Flüssigkeiten, insbesondere aus unterschiedlichen Wassertemperierungssystemen des Haushaltsgeräts gemischt sein. Die restliche Flüssigkeit, die über die Ablassleitung abgelassen werden kann, ist dann eine restliche Mischflüssigkeit.

Es ist vorgesehen, dass das Wassertemperierungssystem das zur Leitungseinrichtung separate Heißwassersystem aufweist, mit welchem ein von dem geräteexternen Wassernetz zugeführtes Wasser erhitzbar ist. Das Wassertemperierungssystem weist zusätzlich ein zum Heißwassersystem und zur Leitungseinrichtung separates Gekühltwassersystem auf, mit welchem ein von dem geräteexternen Wassernetz zugeführtes Wasser kühlbar ist. Unter einem Gekühltwassersystem wird somit ein System verstanden, mit welchem das von einem geräteexternen Wassernetz zugeführte Wasser aktiv und diesbezüglich auf eine niedrigere Temperatur gekühlt werden kann. Durch ein derartiges nochmals separates System kann auch die Variabilität des Haushaltsgeräts im Hinblick auf unterschiedlichste Temperierungsmöglichkeiten der Flüssigkeiten erhöht werden. Die generelle Flexibilität zur Erzeugung von Mischflüssigkeiten sowohl in der Art als auch in der jeweiligen Temperierung ist dadurch verbessert. Indem dieses Gekühltwassersystem auch separat zum Heißwassersystem und separat zu dieser Leitungseinrichtung, die direkt mit dem geräteexternen Wassernetz verbunden ist, ausgebildet ist, können die einzelnen Temperierungsabläufe in den unterschiedlichen Systemen besonders vorteilhaft erfolgen. Die einzelnen Temperierungen der Flüssigkeiten können sehr effizient und genau erfolgen, sodass dann auch ein mögliches nachfolgendes Mischen von Flüssigkeiten aus diesen Systemen sehr bedarfsgerecht erfolgen kann.

Des Weiteren ist vorgesehen, dass das Heißwassersystem und das Gekühltwassersystem an einer gleichen Mündung an die Mischleitung münden. Es wird somit ein Mischpunkt am Haushaltsgerät erzeugt, in dem ein heißes Wasser aus dem Heißwassersystem und ein gekühltes Wasser aus dem Gekühltwassersystem gemischt werden können und somit diesbezüglich direkt in die Mischleitung eingebracht werden können. Über die Mischleitung kann somit dann eine Mischflüssigkeit geführt werden, die aus dem heißen Wasser des Heißwassersystems und dem Kühlwasser aus dem Gekühltwassersystem gemischt werden kann. Es ist also in dem Haushaltsgerät eine zusätzliche, zweite Möglichkeit geschaffen, Mischflüssigkeit, welche aus den genannten Systemen gemischt werden kann, über diese spezifische Mischleitung auszugeben. Über die Anschlussvorrichtung kann andererseits ebenfalls eine dazu separate Mischflüssigkeit ausgegeben werden, die in vorteilhafter Weise aus dem Wasser, welches aus einer Warmwasserzuleitung der Leitungseinrichtung und aus einem Kaltwasser, welches aus einer Kaltwasserzuleitung der Leitungseinrichtung gemischt werden kann, gemischt werden kann. Die Anschlussvorrichtung ist diesbezüglich mit einer spezifischen Verbindungsleitung mit der Ausgabeeinheit verbunden, wobei diese Verbindungsleitung eine separate Leitung zur oben genannten Leitung, nämlich der Mischleitung, ist.

Hierbei ist vorgesehen, dass die Mündung, an der die Ablassleitung in die Mischleitung mündet, gleich der Mündung ist, an welcher das Heißwassersystem und das Gekühltwassersystem an die Mischleitung münden. Ein derartiger vollumfänglicher gemeinsamer Mischpunkt ermöglicht eine vereinfachte Leitungsverlegung. Es kann auch vorgesehen sein, dass an einem derartigen umfänglichen gemeinsamen Mischpunkt ebenfalls ein gemeinsames Ventil angeordnet ist, sodass auch hier dann die Anzahl der vorhandenen Ventile reduziert werden kann.

Des Weiteren ist vorgesehen, dass zwischen der Mündung und einer Ausgabeöffnung der Ausgabeeinheit ein Ventil in der Mischleitung angeordnet ist. Durch eine derartige Ausgestaltung kann die bedarfsgerechte Zuführung des Heißwassers zu dieser Mischleitung in besonders vorteilhafter Weise ermöglicht werden. Abhängig von der Betriebsstellung dieses Ventils kann eine sehr genaue Dosierung dieses Heißwassers erfolgen.

Dieses Ventil, welches auch als Spülventil bezeichnet werden kann, ermöglicht somit in besonders bedarfsgerechter Weise das Ablassen der restlichen Flüssigkeit aus der Mischleitung.

Bei dieser Ausgestaltung ist somit neben der Leitung, in der die genannte Flüssigkeit zu einer Ausgabeöffnung der Ausgabeeinheit geleitet wird, eine zusätzliche Ablassleitung vorhanden. Die Ablassleitung ist nicht in direktem Kontakt mit der Ausgabeöffnung der Ausgabeeinheit. Die Ablassleitung mündet entfernt zu der Ausgabeöffnung der Ausgabeeinheit in die Leitung. Die Ablassöffnung der Ablassleitung ist ebenfalls separiert und in keinem Kontakt und in keiner Verbindung mit der Ausgabeöffnung der Ausgabeeinheit. Durch eine derartige Ausgestaltung wird ein Ablassprozess einer nach einem Ausgabevorgang verbliebenen restlichen Flüssigkeit, die sich in der Leitung noch befindet, verbessert. Eine gezielte Abführung aus der Leitung ist vollständig und einfach ermöglicht. Es ist nicht mehr vorgesehen, dass diese restliche Flüssigkeit über die Ausgabeöffnung der Ausgabeeinheit abläuft. Dadurch ist ein unerwünschtes Überlaufen von gegebenenfalls relativ heißer Flüssigkeit über beispielsweise Hände eines Nutzers verhindert. Auch sind ein unerwünschtes Nachträufeln und ein nach dem Ausgabeprozess auslaufendes Rinnsal dieser restlichen Flüssigkeit aus der Ausgabeöffnung der Ausgabeeinheit verhindert. Dadurch wird auch vermieden, dass ein gewisses Ausspritzen beziehungsweise Aufspritzen dieser über die Ausgabeöffnung auslaufenden restlichen Flüssigkeit beispielsweise in einem Becken, in welchem das aus der Ausgabeöffnung der Ausgabeeinheit auslaufende Medium ebenfalls einlaufen könnte, vermieden. Eine erforderliche nachträgliche Reinigung dieses Beckens oder umliegender Bereiche ist dadurch verhindert.

Dieses Becken kann beispielsweise ein Spülbecken oder ein anderer Wannenbereich sein.

Die Ausgabeeinheit des Haushaltsgeräts eine Sanitärarmatur, die auch als Wasserhahn bezeichnet werden kann. Durch eine derartige Ausgestaltung wird eine funktionell spezifische Einheit, die grundsätzlich zur Ausgabe von Wasser aus einem damit verbundenen geräteexternen Wassernetz ausgebildet ist, funktionell erweitert.

Vorzugsweise ist vorgesehen, dass die Ablassleitung in ein zur Ausgabeeinheit separates Restreservoir mündet. Dies ist dahingehend vorteilhaft, dass diese nicht mehr benötigte restliche Flüssigkeit gesammelt werden kann und nicht mehr in eine Einheit des Haushaltsgeräts gelangt, in welcher nachträglich noch benötigte oder für die Ausgabe vorgesehene Flüssigkeit enthalten ist. Dadurch ist es auch ermöglicht, dass in diesem separaten Restreservoir die Flüssigkeit auch sich länger sammeln kann. Dieses separate Restreservoir kann in vorteilhafter Weise für einen Nutzer zugänglich sein, um es entnehmen zu können. Dies kann zu Entsorgungsmaßnahmen der darin gesammelten restlichen Flüssigkeit vorteilhaft sein. Ebenso ist dies für Reinigungszwecke dieses Restreservoirs vorteilhaft.

In einer weiteren vorteilhaften Ausführung ist vorgesehen, dass das Restreservoir mit einem geräteexternen Abwassernetz verbunden ist. Dies ist eine weitere sehr vorteilhafte Ausführung, da somit diese verbliebene restliche Flüssigkeit, die auch nicht mehr benötigt wird und insbesondere entsorgt werden soll, direkt und gezielt in ein entsprechend dafür vorgesehenes Abwassernetz, insbesondere ein Haus-Abwassernetz, geleitet werden kann. Insbesondere erfolgt diese Verbindung des Restreservoirs mit dem geräteexternen Abwassernetz derart, dass kein Leitungsweg diesbezüglich zwischen dem Restreservoir und dem geräteexternen Abwassernetz über eine Ausgabeöffnung der Ausgabeeinheit führt.

Vorzugsweise ist vorgesehen, dass die Ablassleitung nicht an eine zumindest zur Ausgabe der Flüssigkeit ausgebildeten Ausgabeöffnung der Ausgabeeinheit mündet. Die diesbezüglichen Vorteile wurden bereits oben dargelegt.

Vorzugsweise ist auch das Gekühltwassersystem mit der Leitungseinrichtung verbunden. Es ist dann auch die Möglichkeit geschaffen, dass vom Hauswassernetz kommendes Wasser über die Leitungseinrichtung direkt zur Ausgabeeinheit, insbesondere zur Ausgabeöffnung der Ausgabeeinheit, geleitet wird. Es kann auch vorgesehen sein, dass dann diesbezüglich von dem externen Wassernetz kommendes Wasser von der Leitungseinrichtung zumindest anteilig und insbesondere bedarfsabhängig in das Gekühltwassersystem abgleitet werden kann. Entsprechend gelten diese Erläuterungen dann auch für das Heißwassersystem. Auch dieses kann dann insbesondere mit einer Kaltwasserzuleitung der Anschlussvorrichtung verbunden sein, um diesbezüglich vom geräteexternen Wassernetz über die Kaltwasserzuleitung strömendes Wasser abzuzweigen und in das Heißwassersystem einzuspeisen.

Es kann auch vorgesehen sein, dass das Mischen des Heißwassers und des Gekühltwassers erst an der Ausgabeöffnung oder direkt nach dem Ausgeben aus der Ausgabeöffnung erfolgt.

Vorzugsweise ist ein Heißwasseraufbereitungsbehälter, insbesondere ein Boiler, Bestandteil des Heißwassersystems.

Vorzugsweise ist vorgesehen, dass die Ablassleitung in Höhenrichtung des Haushaltsgeräts betrachtet vollständig und insbesondere ohne ein Minimum in der Leitung, unterhalb der Mündung, an welcher das Wassertemperierungssystem, insbesondere das Heißwassersystem und das Gekühltwassersystem, an die Leitung münden, angeordnet ist. Dies ist eine besonders vorteilhafte Ausführung, denn dadurch kann das Ablassen der restlichen Flüssigkeit einzig basierend auf der Schwerkraft erfolgen. Es ist keine Pumpe oder eine sonstige fördernde Einheit erforderlich, um diese restliche Flüssigkeit über die Ablassleitung ablassen zu können. Es sind auch keine anderweitigen Konstruktionen, wie sie im Stand der Technik dargelegt sind und beispielsweise mit Unterdruck in einem explizit vorhandenen Behälter arbeiten, erforderlich. Durch eine derartige Ausgestaltung, wie sie oben erwähnt wurde, kann ein hochfunktionelles und dennoch einfaches und bauteilreduziertes Ablasssystem geschaffen werden.

Vorzugsweise ist vorgesehen, dass das Haushaltsgerät eine Anzeigeeinheit aufweist, an welcher Informationen zu einer aktuellen oder zukünftigen Frischwasserfüllung des Gekühltwassersystems angezeigt sind. Dadurch ist ein Nutzer des Haushaltsgeräts jederzeit über die Gegebenheiten des Frischwasserbedarfs informiert.

In vorteilhafter Weise ist in der Ablassleitung ein Ventil angeordnet. Ein derartiges Drainageventil ist dahingehend vorteilhaft, dass kein unerwünschtes Auströpfeln oder Auslaufen von Flüssigkeit aus dieser Ablassleitung auftreten würde.

Vorzugsweise ist vorgesehen, dass dieses Ventil in der Ablassleitung auch direkt an der Mündung, an welcher die Ablassleitung in die Mischleitung mündet, angeordnet ist. Insbesondere können somit die vorteilhaft vorhandenen Ventile in der Mischleitung und der Ablassleitung als ein Ventil zusammengefasst werden.

In einer weiteren vorteilhaften Ausführung kann vorgesehen sein, dass das Haushaltsgerät eine Steuereinheit aufweist, mit welcher zumindest ein Ventil in seiner Betriebsstellung einstellbar ist. Dadurch können sowohl das Ausgeben von Flüssigkeit und/oder das Zuführen von Flüssigkeit zu spezifischen Bereichen im Haushaltsgerät sehr bedarfsgerecht und genau erfolgen.

Indem die Steuereinheit dazu ausgebildet ist, unmittelbar vor einer Flüssigkeitsausgabe durch die Ausgabeeinheit mittels Ansteuerung zumindest eines Ventils zumindest eine Leitungseinheit zu spülen, steht an der Ausgabeeinheit mit Beginn der Flüssigkeitsabgabe korrekt temperierte Flüssigkeit zur Verfügung. So wird beispielsweise vermieden, dass bei Bezug von heißem Wasser zuerst das in den dem Boiler nachgelagerten Leitungen vorhandene, über die Zeit erkaltete Wasser ausgegeben wird. Die Steuereinheit öffnet dabei beispielsweise das Wasserzulaufventil für den Boiler, sowie das Drainageventil der Ablassleitung solange, bis die vom Boiler bis zur Mündung von Ablassleitung und Mischleitung führende Leitungseinheit durchgespült ist. Die Spüldauer ist dabei möglichst kurz bemessen und liegt beispielsweise im Bereich von 0,5 bis 2 Sekunden. Alternativ kann die Spüldauer auch durch die Auswertung eines Temperatursensors erfolgen. Bei Erreichen einer vorgegebenen Solltemperatur in der vorgenannten Leitungseinheit steuert die Steuereinheit die Ventile derart an, dass die Flüssigkeitsausgabe ausschließlich über die Ausgabeeinheit erfolgt. Es kann vorgesehen sein, dass die einem Heißwassersystem und einem Gekühltwassersystem jeweils nachgelagerten Leitungen je nach Bedarf einzeln oder aber auch gleichzeitig gespült werden.

Es kann vorgesehen sein, dass die Leitungseinrichtung eine Kaltwasserleitung und eine dazu separate Warmwasserleitung aufweist, wobei das Wassertemperierungssystem, insbesondere das Heißwassersystem und/oder das Gekühltwassersystem, geräteintern mit der Kaltwasserleitung zur Zuführung von Wasser zu dem Wassertemperierungssystem verbunden sind.

In einer vorteilhaften Ausführung ist vorgesehen, dass das Wassertemperierungssystem, insbesondere das Gekühltwassersystem, mit einer Karbonisierungseinheit des Haushaltsgeräts und/oder mit einer Mediumzugabeeinheit des Haushaltsgeräts verbunden ist. Durch die Karbonisierungseinheit kann die Zuführung von Kohlendioxid zu der gekühlten Flüssigkeit in dem Gekühltwassersystem erfolgen, sodass auch ein kohlensäurehaltiges Flüssigkeitsmedium erzeugt und ausgegeben werden kann. Durch die Mediumzugabeeinheit können individuelle Geschmacksnoten beigegeben werden, wobei hier als Medium beispielsweise eine Flüssigkeit oder ein Gel oder ein Pulver als Additiv beigemengt werden kann. Auch andere Additive sind möglich. Bei der Medienzugabeeinheit kann neben den bereits genannten Geschmacksadditiven auch die Zugabe von Mineralien oder Süßstoffen oder dergleichen vorgesehen sein.

Insbesondere ist das Heißwassersystem derart ausgebildet, dass das darin vorhandene Wasser auf Temperaturen bis über 90° aufgeheizt werden können. Das Gekühltwassersystem ist insbesondere dahingehend ausgebildet, dass das darin befindliche Wasser auf Temperaturen auch unter 10° abgekühlt werden kann.

Vorzugsweise sind die genannten Ventile als elektrische Ventile ausgebildet, die insbesondere über eine bereits erläuterte und dargelegte Steuereinheit ansteuerbar sind. In vorteilhafter Weise ist das bevorzugt vorhandene Ventil in der Ablassleitung in einem Normalbetriebszustand in einer Offenstellung, sodass der Ablauf der abzugebenden restlichen Flüssigkeit in einem derartigen Abgabeprozess stets uneingeschränkt erfolgen kann. Damit wäre auch bei einem Stromausfall das Ablassen dieser restlichen Flüssigkeit über die Ablassleitung ermöglicht. In einer vorteilhaften Ausführung ist vorgesehen, dass dann, wenn, insbesondere über einen Nutzer, ein derartiger Abführ- beziehungsweise Abgabeprozess dieser restlichen Flüssigkeit gestartet werden soll, dieses Ventil in der Ablassleitung geschlossen wird. Dann wird gerade bei Ausführungen, bei denen die Ablassleitung spezifisch in die Mischleitung mündet, ein zumindest teilweise unerwünschtes Ablassen der Flüssigkeit über die Ablassleitung verhindert. Die gesamte Flüssigkeit wird dann über die Mischleitung in die Ausgabeöffnung der Ausgabeeinheit gegeben und dort gewünscht abgelassen. Erst wenn dieser Ausgabeprozess der erzeugten Flüssigkeit, insbesondere der Mischflüssigkeit, über die Ausgabeöffnung der Ausgabeeinheit beendet wird, wird dann dieses Ventil in der Ablassleitung geöffnet und der Abführprozess der restlichen Flüssigkeit über die Ablassleitung ermöglicht.

Eine weitere vorteilhafte Ausgestaltung ist dahingehend erreicht, dass das Gekühltwassersystem auch entsprechend gespült werden kann und dann diese Flüssigkeit, die bei diesem Spülvorgang in dem Gekühltwassersystem zirkuliert, über die Ablassleitung ableitbar ist. Insbesondere ist dann vorgesehen, dass das Gekühltwassersystem mit der Ablassleitung strömungstechnisch verbunden ist, insbesondere an einem gemeinsamen Mündungspunkt beziehungsweise einer gemeinsamen Mündung an die Mischleitung anmünden. Durch eine derartige Spülmöglichkeit kann das Bilden von Keimen und Biofilmen in dem Gekühltwassersystem vermieden werden und eine sehr vorteilhafte Abführung der Flüssigkeit nach dem Spülvorgang extern zur Ausgabeeinheit aus dem Gekühltwassersystem erfolgen. Bei diesem Spülvorgang kann es vorgesehen sein, dass das Haushaltsgerät eine Pumpe aufweist, durch welche das Spülmedium in dem Gekühltwassersystem gefördert wird. Anstelle einer Pumpe kann auch eine Förderung mit Druck vom geräteexternen Wassernetz erfolgen. In einer vorteilhaften Ausführung ist bei einem derartigen Spülvorgang das vorhandene Ventil in der der Mischleitung geschlossen, sodass keine derartige Spülflüssigkeit über die Ausgabeöffnung der Ausgabeeinheit ausgegeben wird. Damit werden das Spülen und auch das Abgeben der Spülflüssigkeit quasi für einen Nutzer unbemerkt durchgeführt, da über die Ausgabeöffnung der Ausgabeeinheit keine derartige Spülflüssigkeit austritt. Bei einer weiteren Ausführung kann vorzugsweise vorgesehen sein, dass die Mischleitung nach dem Bezug einer Flüssigkeit automatisch gefüllt und entleert werden kann. Damit ist es auch möglich, die Ausgabeeinheit, insbesondere wenn sie als Sanitärarmatur als auch von einem Nutzer greifbares Außenbauteil ausgebildet ist, zu kühlen, sodass auch beim Angreifen dieser Ausgabeeinheit sie nicht zu heiß ist. Darüber hinaus kann durch eine derartige Ausgestaltung auch ein Durchspülen der Mischleitung erfolgen, sodass gerade dann, wenn eine insbesondere Mischflüssigkeit mit Additiven, wie sie oben genannt wurden, ausgegeben wurde, ein Verbleib derartiger Additive in der Mischleitung verhindert ist. Auch dadurch kann eine Verfremdung nachträglich auszugebender Flüssigkeiten durch die noch in der Mischleitung vorhandenen Additive verhindert werden und ein Keimwachstum oder das Entstehen von Biofilmen in der Mischleitung aufgrund dieser verbleibenden Additive verhindert werden.

Das Haushaltsgerät kann auch so ausgebildet sein, dass es auch dann, wenn es kein Gekühltwassersystem aufweist, eine Karbonisierungseinheit und/oder eine Mediumzugabeeinheit aufweist.

Insbesondere ist das Haushaltsgerät insbesondere in der Ausgestaltung mit der Ausgabeeinheit als Sanitärarmatur ein zu einem anderen Haushaltsgerät, beispielsweise einem Haushaltskältegerät oder einem Kaffeevollautomaten separates Haushaltsgerät. Das hiermit oben erläuterte Haushaltsgerät ist somit bei diesen Ausführungen kein Bestandteil eines Haushaltskältegeräts oder eines Kaffeevollautomaten.

Dadurch kann das erläuterte Haushaltsgerät auch relativ kompakt und platzsparend aufgebaut werden und an Örtlichkeiten im Haushalt verbaut werden, wo derartige Geräte wie Haushaltskältegeräte oder Kaffeevollautomaten nicht verbaut werden können. Insbesondere kann diese Ausgestaltung des Haushaltsgeräts dann auch im Bereich einer Küchenzeile mit einem Spülbecken oder einem sonstigen Auffangbecken angeordnet werden.

Ein weiterer Aspekt betrifft ein Haushaltsgerät zur Ausgabe von Flüssigkeit. Es ist somit ein Flüssigkeitsaufbereitungssystem für den Haushalt gebildet. Das Haushaltsgerät weist eine Ausgabeeinheit zum Ausgeben der Flüssigkeit auf. Das Haushaltsgerät weist eine Anschlussvorrichtung zum Anschließen des Haushaltsgeräts an ein geräteexternes Wassernetz auf. Das Haushaltsgerät weist darüber hinaus ein dazu separates Heißwassersystem auf, mit welchem ein von dem geräteexternen Wassernetz zugeführtes Wasser erhitzbar ist. Das Heißwassersystem, welches separat zu dieser Anschlussvorrichtung ausgebildet ist, weist eine Leitungseinheit auf, mit welcher es mit der Ausgabeeinheit verbunden ist. Das Haushaltsgerät weist darüber hinaus eine Leitungseinrichtung auf, die separat zu dieser Leitungseinheit des Heißwassersystems ist. Mit dieser Leitungseinrichtung ist das Wasser des geräteexternen Wassernetzes direkt von der Anschlussvorrichtung zu der Ausgabeeinheit leitbar. Dies bedeutet, dass dieses Wasser dann, ohne über das Heißwassersystem geleitet werden zu müssen, mit der Leitungseinrichtung von der Anschlussvorrichtung zu der Ausgabeeinheit geleitet wird. Das Heißwassersystem ist an eine zum Leiten einer Heißwasser aus dem Heißwassersystem aufweisenden Flüssigkeit angeordneten Leitung, insbesondere der Ausgabeeinheit, mündend. Diese Leitung mündet insbesondere an die Ausgabeöffnung der Ausgabeeinheit. Das Haushaltsgerät weist darüber hinaus eine zu dieser Leitung separate Ablassleitung auf. Diese Ablassleitung ist zum Ablassen der nach einem Ausgabevorgang der Flüssigkeit in der Leitung verbliebenen restlichen Flüssigkeit ausgebildet. Die Ablassleitung zweigt von der Leitung ab.

Ausführungsbeispiele der Erfindung werden nachfolgend anhand einer schematischen Zeichnung näher erläutert.

Die einzige Fig. zeigt eine schematische Darstellung eines Haushaltsgeräts 1, welches zur Ausgabe von Flüssigkeit ausgebildet ist. Das Haushaltsgerät 1 kann auch als Flüssigkeitsaufbereitungssystem für den Haushalt bezeichnet werden.

Das Haushaltsgerät 1 weist eine Ausgabeeinheit 2 auf, die insbesondere eine Sanitärarmatur ist. Die Ausgabeeinheit 2 ist im Haushalt als freistehendes Bauteil ausgebildet, welches somit auch ein Sichtbauteil darstellt und gegriffen und betätigt werden kann. Die Ausgabeeinheit 2 weist eine Ausgabeöffnung 3 auf, über welche die Flüssigkeit ausgegeben werden kann. Das Haushaltsgerät 1 weist eine Anschlussvorrichtung 4 auf, die zum Anschließen an ein geräteexternes Wassernetz 5 ausgebildet ist. Zwischen der Anschlussvorrichtung 4 und der Ausgabeeinheit 2 ist eine Leitungseinrichtung 6 angeordnet, mit welcher das Wasser des geräteexternen Wassernetzes 5 direkt und somit ohne über ein vorzugsweise vorhandenes anderes Wassertemperierungssystem des Haushaltsgeräts 1 geleitet zu werden zur Ausgabeeinheit 2 geleitet werden kann. Diese Leitungseinrichtung 6 weist im Ausführungsbeispiel eine Kaltwasserleitung 7 und eine dazu separate Warmwasserleitung 8 auf. Die beiden Leitungen 7 und 8 münden direkt an die Ausgabeeinheit 2. Es kann damit vorgesehen sein, dass nur Wasser aus der Kaltwasserleitung 7 über die Ausgabeöffnung 3 ausgegeben wird oder nur warmes Wasser aus der Warmwasserleitung 8 über die Ausgabeeinheit 3 ausgegeben wird. Es ist auch vorgesehen, dass die Leitungseinrichtung 6 derart ausgebildet ist, dass ein Mischen des warmen Wassers aus der Warmwasserleitung 8 und des kalten Wassers aus der Kaltwasserleitung 7 erfolgt und ein derartiges Mischwasser der Leitungseinrichtung 6 über die Ausgabeöffnung 3 ausgegeben wird.

Darüber hinaus weist das Haushaltsgerät 1 zumindest ein Wassertemperierungssystem 9 auf, welches als separates System zur Leitungseinrichtung 6 ausgebildet ist. Das Wassertemperierungssystem 9 ist mit einer Leitung 10 verbunden. Die Leitung 10 ist insbesondere eine Mischleitung und somit so in dem Haushaltsgerät 1 angeordnet und angeschlossen, dass eine aus zumindest zwei Flüssigkeiten gemischte Mischflüssigkeit darin geleitet wird. Die Leitung 10 ist mit der Ausgabeeinheit 2 verbunden. Flüssigkeit aus dem Wassertemperierungssystem 9 kann somit über die separate Leitung 10 zur Ausgabeeinheit 2 und dort über die Ausgabeöffnung 3 ausgegeben werden. Die Leitung 10 ist eine zu der Leitungseinrichtung 6 separate Leitung, die auch zu der Kaltwasserleitung 7 und der Warmwasserleitung 8 in der Ausgabeeinheit 2 separat ist und somit insbesondere separat auch in die Ausgabeöffnung 3 mündet.

Im Ausführungsbeispiel ist vorgesehen, dass das Haushaltsgerät 1 zwei Wassertemperierungssysteme aufweist, nämlich ein Heißwassersystem 11 und ein dazu separates Gekühltwassersystem 12. Das Heißwassersystem 11 und das Gekühltwassersystem 12 sind getrennt voneinander und stellen auch separate Systeme zur Leitungseinrichtung 6 dar. Wie in der Fig. zu erkennen ist, ist das Heißwassersystem 11 an einer Mündung 13, die stromabwärts der Anschlussvorrichtung 4 ist, mit der Kaltwasserleitung 7 verbunden. Dadurch ist es möglich, dass kaltes Wasser aus der Kaltwasserleitung 7 abgezweigt wird und dem Heißwassersystem 11 zugeführt wird. Das Heißwassersystem 11 mündet andererseits an der Mündung 14 in die Leitung 10. Das Heißwassersystem 11 weist einen Heißwasseraufbereitungsbehälter, insbesondere einen Boiler 15, auf. Dieser Boiler 15 ist mit einer Zuleitung 16 verbunden, die an die Mündung 13 mündet. Darüber hinaus weist das Heißwassersystem 11 eine Leitungseinheit 17 auf, die zwischen dem Boiler 15 und der Mündung 14 verläuft. In der Leitungseinheit 17 ist ein Ventil 20 angeordnet.

In der Zuleitung 16 ist ein Ventil 18 angeordnet. In dem Boiler 15 ist vorzugsweise ein Filter 19 angeordnet.

Darüber hinaus ist vorgesehen, dass das Gekühltwassersystem 12 ebenfalls mit der Kaltwasserleitung 7 verbunden ist, insbesondere auch an der Mündung 13. Dadurch kann kaltes Wasser aus der Kaltwasserleitung 7 dem Gekühltwassersystem 12 zugeführt werden und dort auf eine gewünschte niedrigere Temperatur abgekühlt werden. Das Gekühltwassersystem 12 weist hier einen Kältekreislauf 21 mit insbesondere einem Kompressor 22, einem Verflüssiger 23 und einem Verdampfer 24 auf. Darüber hinaus weist das Gekühltwassersystem 12 einen Vorratsbehälter bzw. einen Behälter 25 auf, der mit dem Kältekreislauf 21 thermisch gekoppelt ist und in dem das über eine Zuleitung 26 zugeführte Wasser durch den Kältekreislauf 21 abgekühlt werden kann. Durch eine weitere Leitungseinheit 27 ist der Behälter 25 mit der Leitung 10 verbunden, insbesondere mündet diese Leitungseinheit 27 an die Mündung 14. In dieser Leitungseinheit 27 ist ein Ventil 28 angeordnet.

Insbesondere weist das Haushaltsgerät 1 darüber hinaus eine Ablassleitung 29 auf, die eine zur Leitung 10 separate Leitung ist. Im Ausführungsbeispiel mündet diese Ablassleitung 29 an die Mündung 14. Vorzugsweise ist in dieser Ablassleitung 29 ein Ventil 30 angeordnet. In der gezeigten Ausgestaltung ist diese Ablassleitung 29 ohne direkte Verbindung mit der Ausgabeeinheit 2. Über diese Ablassleitung 29 kann restliche Flüssigkeit, insbesondere restliche Mischflüssigkeit, die sich nach einem Ausgabeprozess von der Flüssigkeit über die Leitung 10, nämlich die Mischleitung, und die Ausgabeöffnung 3 in der Leitung 10 noch befindet, ohne über die Ausgabeeinheit 2, insbesondere ohne über die Ausgabeöffnung 3, abgelassen zu werden, abgeführt beziehungsweise abgelassen werden. Vorzugsweise mündet die Ablassleitung 29 in ein separates Restreservoir 31, welches mit einem geräteexternen Abwassernetz verbunden sein kann oder das geräteexterne Abwassernetz sein kann. Diese restliche verbliebene Flüssigkeit in der Leitung 10 wird somit nicht über die Ausgabeöffnung 3 der Ausgabeeinheit 2 abgeführt, sondern extern dazu. In der Leitung 10 ist in einer vorteilhaften Ausführung ein Ventil 32 angeordnet. Es kann vorgesehen sein, dass zumindest die beiden Ventile 30 und 32 ein gemeinsames Ventil sind und an der Mündung 14 dieses Ventil angeordnet ist. Es kann auch vorgesehen sein, dass das Ventil 28 an der Mündung 14 angeordnet ist und insbesondere mit den Ventilen 30 und 32 zu einem gemeinsamen Ventil zusammengefasst ist.

Über die Leitung 10 kann separat und unabhängig von der Ausgabe eines Mischwassers über die Leitungseinrichtung 6 zur Ausgabeeinheit 2 hier auch eine Mischflüssigkeit ausgegeben werden, die durch Flüssigkeit aus dem Heißwassersystem 11 und Flüssigkeit aus dem Gekühltwassersystem 12 gemischt ist.

In besonderer Vorteilhaftigkeit, die nicht beansprucht ist, ist vorgesehen, dass die Ablassleitung 29 vollständig unterhalb der Mündung 14, an welcher sie in die Leitung 10 mündet, angeordnet ist. Insbesondere ist die Ablassleitung 29 in dieser vertikalen Richtung (y-Richtung) auch ohne ein Leitungsminimum ausgebildet. Das Ablassen der restlichen Flüssigkeit aus der Leitung 10 über die Ablassleitung 29 kann daher in besonders vorteilhafter Weise rein durch die Schwerkraft bedingt erfolgen. Insbesondere stellt somit ein mit der Mündung 14 verbundener Eingang der Ablassleitung 29 den in vertikaler Richtung höchsten Punkt der Ablassleitung 29 dar und ein dieser Mündung 14 abgewandter und dem vorzugsweise vorhandenen Restreservoir 31 zugewandter Ausgang dieser Ablassleitung 29 den in vertikaler Richtung tiefsten Punkt dieser Ablassleitung 29 dar. Die mit den vorzugsweise vorhandenen Ventilen 30 und 32, die auch als gemeinsames einziges Ventil ausgebildet sein können, erreichbaren Betriebsmöglichkeiten zum Zuführen, Ablassen und Ausgeben von Flüssigkeit aus der Ausgabeeinheit 2 und/oder der Ablassleitung 29 wurden bereits oben erläutert. Insbesondere ist über das Ventil 28 und die Ablassleitung 29, insbesondere mit dem Ventil 30, auch ein Spülvorgang des Gekühltwassersystems 12 ermöglicht, wie er ebenfalls bereits oben dargelegt wurde.

Das Haushaltsgerät 1 weist darüber hinaus insbesondere eine Anzeigeeinheit 33 auf, an der beispielsweise Temperaturen von heißem Wasser im Heißwassersystem 11 und/oder Temperaturen des gekühlten Wassers im Gekühltwassersystem 12 anzeigbar sind. Darüber hinaus können hier auch noch weitere Informationen angezeigt werden. Die Anzeigeeinheit 33 kann zusätzlich auch als Eingabeeinheit ausgebildet sein, über welche ein Nutzer Einstellungen vornehmen kann. Insbesondere ist eine Anzeige- und/oder Einstelleinrichtung ausgebildet. Insbesondere können hier dann beispielsweise Temperaturen einer auszugebenden Mischflüssigkeit, die aus einem Heißwasser des Heißwassersystems 11 und einem Gekühltwasser aus dem Gekühltwassersystem 12 gemischt werden soll, eingegeben und/oder angezeigt werden. Darüber hinaus kann vorzugsweise zusätzlich dann auch noch eine Eingabe erfolgen, welche gegebenenfalls vorhandenen Additive dieser Mischflüssigkeit zugegeben werden sollen und/oder ob die Mischflüssigkeit karbonisiert sein soll.

Das Haushaltsgerät 1 weist eine Steuereinheit 34 auf, mittels welcher das Haushaltsgerät 1 steuerbar ist. Insbesondere können hier Ausgabeprozesse und/oder Mischungsprozesse entsprechend gesteuert werden. Dazu können das Heißwassersystem 11 und das Gekühltwassersystem 12 entsprechend gesteuert werden. Vorzugsweise werden hier dann die entsprechenden Ventile 18, 20 und insbesondere auch 28 entsprechend angesteuert. Das Ventil 20 ist hier in der Leitungseinheit 17 zwischen dem Boiler 15 und der Mündung 14 angeordnet.

Zusätzlich wird insbesondere dann auch der Kältekreislauf 21 des Gekühltwassersystems 12 durch die Steuereinheit 34 gesteuert. Die Steuereinheit 34 kann eine einzige Steuereinheit sein, sie kann jedoch als übergeordnetes Steuerungssystem aus mehreren Steuereinheiten ausgebildet sein.

Insbesondere weist das Haushaltsgerät 1 darüber hinaus eine Karbonisierungseinheit 35 auf, die insbesondere mit dem Gekühltwassersystem 12, vorzugsweise der Leitungseinheit 27, verbunden ist. In einer entsprechenden Verbindungsleitung kann ein Ventil 36 angeordnet sein. Die gekühlte Flüssigkeit vom Gekühltwassersystem 12,die über die Mischleitung 10, die die Ausgabeleitung darstellt, ausgegeben werden soll, kann hier dann auch karbonisiert sein.

Darüber hinaus kann das Haushaltsgerät 1 eine Mediumzugabeeinheit 37 aufweisen, die insbesondere ebenfalls vorzugsweise mit dem Gekühltwassersystem 12 verbunden ist. Auch hier kann in der entsprechenden Leitung ein Ventil 38 angeordnet sein.

Vorzugsweise ist die Mediumzugabeeinheit 37 mit der Leitungseinheit 27, die sich von dem Behälter 25 zu der Mündung 14 erstreckt, verbunden.

### Bezugszeichenliste

- 1: Haushaltsgerät
- 2: Ausgabeeinheit
- 3: Ausgabeöffnung
- 4: Anschlussvorrichtung
- 5: geräteexternes Wassernetz
- 6: Leitungsvorrichtung
- 8: Kaltwasserleitung
- 8: Warmwasserleitung
- 9: Wassertemperierungssystem
- 10: Mischleitung
- 11: Heißwassersystem
- 12: Gekühltwassersystem
- 13: Mündung
- 14: Mündung
- 15: Boiler
- 16: Zuleitung
- 17: Leitungseinheit
- 18: Ventil
- 19: Filter
- 20: Ventil
- 21: Kältekreislauf
- 22: Kompressor
- 23: Verflüssiger
- 24: Verdampfer
- 25: Behälter
- 26: Zuleitung
- 27: Leitungseinheit
- 28: Ventil
- 29: Ablassleitung
- 30: Ventil
- 31: Restreservoir
- 32: Ventil
- 33: Anzeigeeinheit
- 34: Steuereinheit
- 35: Karbonisierungseinheit
- 36: Ventil
- 37: Mediumzugabeeinheit
- 38: Ventil

## Patentansprüche

1. Haushaltsgerät (1) zur Ausgabe von Flüssigkeit, mit einer Ausgabeeinheit (2) zum Ausgeben der Flüssigkeit, welche eine Sanitärarmatur ist, mit einer Anschlussvorrichtung (4) zum Anschließen des Haushaltsgeräts (1) an ein geräteexternes Wassernetz (5), und mit zumindest einem zur Anschlussvorrichtung (4) separaten Wassertemperierungssystem (9), mit welchem ein von dem geräteexternen Wassernetz (5) dem Wassertemperierungssystem (9) bei Gebrauch des Wassertemperierungssystems (9) zugeführtes Wasser temperierbar ist, wobei das Wassertemperierungssystem (9) eine Leitungseinheit (17, 27) aufweist, mit welcher das Wassertemperierungssystem (9) mit der Ausgabeeinheit (2) verbunden ist, und mit einer zur Leitungseinheit (17, 27) separaten Leitungseinrichtung (6), mit welcher das Wasser des geräteexternen Wassernetzes (5) direkt von der Anschlussvorrichtung (4) zu der Ausgabeeinheit (2) leitbar ist, wobei das Wassertemperierungssystem (9) an eine Leitung (10) der Ausgabeeinheit (2) mündet, wobei die Leitung (10) zum Leiten einer temperiertes Wasser aus dem Wassertemperierungssystem (9) aufweisenden Flüssigkeit angeordnet ist,
wobei das Wassertemperierungssystem (9) ein Heißwassersystem (11) aufweist, mit welchem ein von dem geräteexternen Wassernetz(5) zugeführtes Wasser erhitzbar ist, und ein zum Heißwassersystem (11) und zur Leitungseinrichtung (6) separates Gekühltwassersystem (12) aufweist, mit welchem ein von dem geräteexternen Wassernetz (5) zugeführtes Wasser kühlbar ist, wobei das Heißwassersystem (11) und das Gekühltwassersystem (12) an einer gleichen Mündung an die Leitung (10) münden, **dadurch gekennzeichnet, dass** von der Leitung (10) eine zu dieser Leitung (10) separate Ablassleitung (29) zum Ablassen der nach einem Ausgabevorgang der Flüssigkeit in der Leitung (10) verbliebenen restlichen Flüssigkeit abzweigt, wobei die Leitung (10), an der die Ablassleitung (29) mündet, eine Mischleitung ist, die zum Leiten einer Mischflüssigkeit, die aus einem Heißwasser des Heißwassersystems (11) des Wassertemperierungssystems (9) und einer anderen Medienkomponente gebildet ist, in dem Haushaltsgerät (1) angeschlossen ist, wobei die Mündung (14), an der die Ablassleitung (29) in die Mischleitung mündet, gleich der Mündung (14) ist, an welcher das Heißwassersystem (11) und das Gekühltwassersystem (12) an die Mischleitung münden, und wobei zwischen der Mündung (14) und einer Ausgabeöffnung (3) der Ausgabeeinheit (2) ein Ventil (32) in der Leitung (10) angeordnet ist.

2. Haushaltsgerät (1) nach Anspruch 1, **dadurch gekennzeichnet, dass** die Ablassleitung (29) an ihrem anderen Ende in ein zur Ausgabeeinheit (2) separates Restreservoir (31) des Haushaltsgeräts (1) mündet.

3. Haushaltsgerät (1) nach Anspruch 2, **dadurch gekennzeichnet, dass** das Restreservoir (31) mit einem geräteexternen Abwassernetz verbindbar ist.

4. Haushaltsgerät (1) nach einem der vorhergehenden Ansprüche, **dadurch gekennzeichnet, dass** die Ablassleitung (29) nicht an eine zumindest zur Ausgabe der Flüssigkeit ausgebildeten Ausgabeöffnung (3) der Ausgabeeinheit (2) mündet.

5. Haushaltsgerät (1) nach einem der vorhergehenden Ansprüche, **dadurch gekennzeichnet, dass** die Ablassleitung (29) in Höhenrichtung (y) des Haushaltsgeräts (1) vollständig unterhalb der Mündung (14), an welcher die Ablassleitung (29), das Heißwassersystem (11) und das Gekühltwassersystem (12) an die Leitung (10) münden, angeordnet ist.

6. Haushaltsgerät (1) nach einem der vorhergehenden Ansprüche, **dadurch gekennzeichnet, dass** in der Ablassleitung (29) ein Ventil (30) angeordnet ist.

7. Haushaltsgerät (1) nach Anspruch 6, **dadurch gekennzeichnet, dass** das Ventil (30) direkt an der Mündung (14), an welcher die Ablassleitung in die Mischleitung (10) mündet, angeordnet ist.

8. Haushaltsgerät (1) nach einem der vorhergehenden Ansprüche, **dadurch gekennzeichnet, dass** das Ablassen der restlichen Flüssigkeit aus der Leitung (10) ausschließlich durch Schwerkraftwirkung durchführbar ist.

9. Haushaltsgerät (1) nach einem der vorhergehenden Ansprüche, **dadurch gekennzeichnet, dass** das Haushaltsgerät (1) eine Steuereinheit (34) aufweist, mit welcher zumindest ein Ventil (18, 20, 28, 30, 32) in seiner Betriebsstellung einstellbar ist.

10. Haushaltsgerät (1) nach Anspruch 9, **dadurch gekennzeichnet, dass** die Steuereinheit (34) dazu ausgebildet ist, unmittelbar vor einer Flüssigkeitsausgabe durch die Ausgabeeinheit (2) mittels Ansteuerung zumindest eines Ventils (18, 20, 28, 30, 32) zumindest eine Leitungseinheit (17, 27) zu spülen.

11. Haushaltsgerät (1) nach einem der vorhergehenden Ansprüche, **dadurch gekennzeichnet, dass** die Leitungseinrichtung (6) eine Kaltwasserleitung (7) und eine dazu separate Warmwasserleitung (8) aufweist, wobei das Wassertemperierungssystem (9) geräteintern mit der Kaltwasserleitung (7) zur Zuführung von Wasser zum Wassertemperierungssystem (11) verbunden ist.

12. Haushaltsgerät (1) nach einem der vorehrgehenden Ansprüche, **dadurch gekennzeichnet, dass** das Wassertemperierungssystem (9) mit einer Karbonisierungseinheit (35) des Haushaltsgeräts (1) und/oder mit einer Mediumzugabeeinheit (37) des Haushaltsgeräts (1) verbunden ist.

## Claims

1. Household appliance (1) for dispensing liquid, with a dispensing unit (2) for dispensing liquid, which is a sanitary fitting, with a connection apparatus (4) for connecting the household appliance (1) to a water network (5) outside of the appliance, and with at least one water temperature control system (9) which is separate from the connection apparatus (4), with which water supplied to the water temperature control system (9), during use of the water temperature control system (9), can be temperature controlled by the water network (5) outside of the appliance, wherein the water temperature control system (9) has a conduit unit (17, 27), with which the water temperature control system (9) is connected to the dispensing unit (2), and with a conduit facility (6) which is separate from the conduit unit (17, 27), with which conduit facility the water of the water network (5) outside of the appliance can be routed directly from the connection apparatus (4) to the dispensing unit (2), wherein the water temperature control system (9) opens at a conduit (10) of the dispensing unit (2), wherein the conduit (10) is arranged for routing liquid having a temperature-controlled water out from the water temperature control system,
wherein the water temperature control system (9) has a hot water system (11), with which a water supplied by the water network (5) outside of the appliance can be heated, and a cooled water system (12) which is separate from the hot water system (11) and the conduit facility (6), with which a water supplied by the water network (5) outside of the appliance can be cooled, wherein the hot water system (11) and the cooled water system (12) open at an identical opening on the conduit (10),
**characterised in that** a discharge conduit (29), which is separate from this conduit (10), for discharging the residual liquid remaining in the conduit (10) after a liquid dispensing process, branches from the conduit (10), wherein the conduit (10), at which the discharge conduit (29) opens, is a mixing conduit, which for routing a mixing liquid, which is formed from a hot water of the hot water system (11) of the water temperature control system (9) and another media component, is connected in the household appliance (1), wherein the opening (14), at which the discharge conduit (29) opens into the mixing conduit, is the same as the opening (14) at which the hot water system (11) and the cooled water system (12) open at the mixing conduit, and wherein a valve (32) in the conduit (10) is arranged between the opening (14) and a dispensing opening (3) of the dispensing unit (2).

2. Household appliance (1) according to claim 1, **characterised in that** the discharge conduit (29) opens at its other end into a residual reservoir (31) of the household appliance (1) which is separate from the dispensing unit (2).

3. Household appliance (1) according to claim 2, **characterised in that** the residual reservoir (31) can be connected to a wastewater network outside of the appliance.

4. Household appliance (1) according to one of the preceding claims, **characterised in that** the discharge conduit (29) does not open at a dispensing opening (3) of the dispensing unit (2) which is embodied at least to dispense the liquid.

5. Household appliance (1) according to one of the preceding claims, **characterised in that** the discharge conduit (29) is arranged in the height direction (y) of the household appliance (1) completely below the opening (14), at which the discharge conduit (29), the hot water system (11) and the cooled water system (12) open at the conduit (10).

6. Household appliance (1) according to one of the preceding claims, **characterised in that** a valve (30) is arranged in the discharge conduit (29).

7. Household appliance (1) according to claim 6, **characterised in that** the valve (30) is arranged directly at the opening (14), at which the discharge conduit opens into the mixing conduit (10).

8. Household appliance (1) according to one of the preceding claims, **characterised in that** the discharging of the residual liquid from the conduit (10) can be carried out exclusively by the force of gravity effect.

9. Household appliance (1) according to one of the preceding claims, **characterised in that** the household appliance (1) has a control unit (34), with which at least one valve (18, 20, 28, 30, 32) can be adjusted in terms of its operational position.

10. Household appliance (1) according to claim 9, **characterised in that** the control unit (34) is embodied to rinse at least one conduit unit (17, 27) immediately before dispensing a liquid through the dispensing unit (2) by means of controlling at least one valve (18, 20, 28, 30, 32).

11. Household appliance (1) according to one of the preceding claims, **characterised in that** the conduit facility (6) has a cold water conduit (7) and a warm water conduit (8) which is separate therefrom, wherein the water temperature control system (9) is connected inside the appliance to the cold water conduit (7) for supplying water to the water temperature control system (11).

12. Household appliance (1) according to one of the preceding claims,
**characterised in that** the water temperature control system (9) is connected to a carbonisation unit (35) of the household appliance (1) and/or to a medium adding unit (37) of the household appliance (1).

## Revendications

1. Appareil ménager (1) destiné à la distribution de liquide, comprenant une unité de distribution (2) destinée à distribuer le liquide, laquelle est une robinetterie sanitaire, comprenant un dispositif de raccordement (4) pour le raccordement de l'appareil ménager (1) à un réseau d'eau (5) externe à l'appareil, et comprenant au moins un système de régulation de température de l'eau (9) séparé du dispositif de raccordement (4), à l'aide duquel une eau amenée au système de régulation de température de l'eau (9) par le réseau d'eau (5) externe à l'appareil lors de l'utilisation du système de régulation de température de l'eau (9) peut être tempérée, dans lequel le système de régulation de température de l'eau (9) présente une unité de conduites (17, 27) à l'aide de laquelle le système de régulation de température de l'eau (9) est relié à l'unité de distribution (2), et comprenant un dispositif de conduites (6) séparé de l'unité de conduites (17, 27) à l'aide duquel l'eau du réseau d'eau (5) externe à l'appareil peut être conduite directement du dispositif de raccordement (4) vers l'unité de distribution (2), dans lequel le système de régulation de température de l'eau (9) débouche sur une conduite (10) de l'unité de distribution (2), dans lequel la conduite (10) est disposée pour conduire un liquide présentant de l'eau tempérée provenant du système de régulation de température de l'eau (9), dans lequel le système de régulation de température de l'eau (9) présente un système d'eau chaude (11) à l'aide duquel une eau amenée par le réseau d'eau (5) externe à l'appareil peut être échauffée, et présente un système d'eau refroidie (12) séparé du système d'eau chaude (11) et du dispositif de conduites (6), à l'aide duquel une eau amenée par le réseau d'eau (5) externe à l'appareil peut être refroidie, dans lequel le système d'eau chaude (11) et le système d'eau refroidie (12) débouchent sur la conduite (10) à une même embouchure, **caractérisé en ce que** de la conduite (10) bifurque une conduite d'évacuation (29) séparée de cette conduite (10), destinée à évacuer le liquide résiduel resté dans la conduite (10) après une opération d'évacuation du liquide, dans lequel la conduite (10), sur laquelle débouche la conduite d'évacuation (29), est une conduite de mélange qui, pour conduire un liquide mixte formé à partir d'une eau chaude du système d'eau chaude (11) du système de régulation de température de l'eau (9) et d'un autre composant de milieu, est raccordée dans l'appareil ménager (1), dans lequel l'embouchure (14) sur laquelle la conduite d'évacuation (29) débouche dans la conduite de mélange, est identique à l'embouchure (14) à laquelle le système d'eau chaude (11) et le système d'eau refroidie (12) débouchent sur la conduite de mélange, et dans lequel une vanne (32) est disposée dans la conduite (10) entre l'embouchure (14) et une ouverture de distribution (3) de l'unité de distribution (2).

2. Appareil ménager (1) selon la revendication 1, **caractérisé en ce que** la conduite d'évacuation (29), sur son autre extrémité, débouche dans un réservoir résiduel (31) de l'appareil ménager (1), séparé de l'unité de distribution (2).

3. Appareil ménager (1) selon la revendication 2, **caractérisé en ce que** le réservoir résiduel (31) peut être raccordé à un réseau d'évacuation externe à l'appareil.

4. Appareil ménager (1) selon l'une quelconque des revendications précédentes, **caractérisé en ce que** la conduite d'évacuation (29) ne débouche pas sur une ouverture de distribution (3) de l'unité de distribution (2), réalisée au moins pour la distribution du liquide.

5. Appareil ménager (1) selon l'une quelconque des revendications précédentes, **caractérisé en ce que** la conduite d'évacuation (29), en direction en hauteur (y) de l'appareil ménager (1), est complètement disposée en dessous de l'embouchure (14) à laquelle débouchent la conduite d'évacuation (29), le système d'eau chaude (11) et le système d'eau refroidie (12) sur la conduite (10).

6. Appareil ménager (1) selon l'une quelconque des revendications précédentes, **caractérisé en ce qu'**une vanne (30) est disposée dans la conduite d'évacuation (29).

7. Appareil ménager (1) selon la revendication 6, **caractérisé en ce que** la vanne (30) est disposée directement sur l'embouchure (14) à laquelle la conduite d'évacuation débouche dans la conduite de mélange (10).

8. Appareil ménager (1) selon l'une quelconque des revendications précédentes, **caractérisé en ce que** l'évacuation du liquide résiduel hors de la conduite (10) est réalisable uniquement par effet de gravité.

9. Appareil ménager (1) selon l'une quelconque des revendications précédentes, **caractérisé en ce que** l'appareil ménager (1) présente une unité de commande (34) à l'aide de laquelle au moins une vanne (18, 20, 28, 30, 32) peut être réglée dans sa position de fonctionnement.

10. Appareil ménager (1) selon la revendication 9, **caractérisé en ce que** l'unité de commande (34) est réalisée pour rincer au moins une unité de conduites (17, 27) directement avant une distribution de liquide par l'unité de distribution (2) au moyen de la commande d'au moins une vanne (18, 20, 28, 30, 32).

11. Appareil ménager (1) selon l'une quelconque des revendications précédentes, **caractérisé en ce que** le dispositif de conduites (6) présente une conduite d'eau froide (7) et une conduite d'eau chaude (8) qui en est séparée, dans lequel le système de régulation de température de l'eau (9) est relié de manière interne à l'appareil à la conduite d'eau froide (7) pour l'alimentation d'eau vers le système de régulation de température de l'eau (11).

12. Appareil ménager (1) selon l'une quelconque des revendications précédentes, **caractérisé en ce que** le système de régulation de température de l'eau (9) est relié à une unité de carbonisation (35) de l'appareil ménager (1) et/ou à une unité d'apport de milieu (37) de l'appareil ménager (1).
